# EUROPÄISCHE PATENTSCHRIFT

(11) **EP 1 409 085 B1**
(45) Veröffentlichungstag und Bekanntmachung des Hinweises auf die Patenterteilung: **02.04.2008**
(21) Anmeldenummer: 02764650.4
(22) Anmeldetag: 09.07.2002
(51) Int. Cl.: A63B 23/04

(54) **TRAININGSGERÄT, INSBESONDERE ELLIPSENTRAINER**
TRAINING EQUIPMENT, IN PARTICULAR AN ELLIPTICAL TRAINER
APPAREIL D'ENTRAINEMENT, EN PARTICULIER APPAREIL D'ENTRAINEMENT ELLIPTIQUE

(30) Priorität: 20.07.2001 DE 10135442
(43) Veröffentlichungstag der Anmeldung: 21.04.2004
(73) Patentinhaber: Daum GmbH & Co. KG, 90768 Fürth (DE)
(72) Erfinder: DAUM, Wilhelm, 90768 Fürth (DE)
(74) Vertreter: Schneck, Herbert
(86) Internationale Anmeldenummer: PCT/EP2002/007606
(87) Internationale Veröffentlichungsnummer: WO 2003/011400

(56) Entgegenhaltungen:
- US-A- 4 614 336
- US-A- 4 673 177
- US-A- 5 374 227
- US-A- 5 569 126
- US-A- 5 779 600
- US-A- 6 063 008

## Beschreibung

Die Erfindung richtet sich auf ein Trainingsgerät, insbesondere in Form eines sogenannten Ellipsentrainers, umfassend je eine Standplatte für den linken und rechten Fuß der trainierenden Person, die an je einer Fußstange angeordnet ist, wobei das vordere Ende der Fußstangen über je ein Schwenklager schwenkbar mit je einer Stange verbunden ist, die ihrerseits oberhalb des Schwenklagers an einer Tragsäule über je ein weiteres Schwenklager schwenkbar gelagert ist, wobei oberhalb dieses weiteren Schwenklagers Handgriffe ausgebildet sind, wobei das rückseitige Ende der Fußstangen über je ein drittes Schwenklager schwenkbar mit je einem Hebelarm verbunden ist, wobei die zwei derartigen um 180° gegeneinander versetzten Hebelarme an einer Drehachse angreifen, die mit einer Antriebswelle eines über eine Wirbelstrombremse abbremsbaren Schwungrads verbunden ist.

Ein derartiger Ellipsentrainer ist beispielsweise aus der US 6,063,008 bekannt.

Derartige Trainingsgeräte eignen sich insbesondere dazu, vom Bewegungsablauf eine Laufbewegung nachzuahmen und dabei ähnlich wie beim Ergometerstandfahrrad die Trainingsleistung einstellbar zu machen, indem der Tretwiderstand verändert wird.

Diese herkömmlichen Trainingsgeräte weisen allerdings den Nachteil auf, daß bei einer Unterbrechung des Trainings die Standplatten des Ellipsentrainers weiterhin aufgrund der im Schwungrad gespeicherten Rotationsenergie angetrieben werden. Dieser ungewollte Antrieb stellt eine enorme Verletzungsgefahr für die trainierende Person dar. Unter hohem Kraftaufwand ist es zwar bei den meisten bekannten Ellipsentrainern möglich, das rotierende Schwungrad abzustoppen. Dies bewirkt jedoch, daß ein zwischen der Antriebswelle und dem Schwungrad verlaufender Antriebsriemen auf der Antriebswelle durchrutscht und dadurch beschädigt wird.

Aus der US 4,673,177 ist ein Heimtrainer in Form eines Standfahrrads bekannt. Dieser umfasst einen Grundkörper, in welchem eine Antriebswelle drehbar gelagert ist. Die Antriebswelle steht mit einem Schwungrad und Hebelarmen in Verbindung. An den Hebelarmen sind Pedale angelenkt. Zwischen der Antriebswelle und dem Schwungrad ist ein Freilauf angeordnet. Eine Kupplungsscheibe ist drehfest an der Antriebswelle benachbart zu dem Schwungrad montiert. Auf der dem Schwungrad zugewandten Seite der Kupplungsscheibe ist ein Bremsbelag vorgesehen, der durch Druckfedern an das Schwungrad gedrückt wird. Im Falle einer Verlangsamung der Pedal-Aktivität derart, dass die Antriebswelle langsamer rotiert als das Schwungrad, wird der Freilauf freigegeben, aber der Bremsbelag kann nicht freigegeben werden, was von der Drehmomentdifferenz zwischen dem Schwungrad und dem Bremsbelag abhängig ist. Falls diese Differenz nicht ausreichend ist, um den Bremsbelag freizugeben, wird der Reibungswiderstand zwischen dem Schwungrad und dem Bremsbelag die Hebelarme und die Pedale mit dem Schwungrad antreiben. Dieser ungewollte Antrieb stellt eine erhebliche Gefahr für eine trainierende Person dar.

Hiervon ausgehend liegt der Erfindung die Aufgabe zugrunde, ein Trainingsgerät der eingangs genannten Art so weiterzubilden, daß ein sicheres Training auf dem Trainingsgerät möglich ist. Des weiteren soll erreicht werden, daß das Trainingsgerät eine besonders hohe Lebensdauer aufweist.

Die Aufgabe wird erfindungsgemäß dadurch gelöst, daß
- zwischen der Antriebswelle und dem Schwungrad ein Freilauf angeordnet ist,
- der Freilauf einen Bremsmechanismus zum Ausüben einer Bremskraft auf das Schwungrad umfasst,
- zwischen dem Schwungrad und einer auf der Antriebswelle angeordneten Aufnahmescheibe mit darin aufgenommenen Federelementen eine Kupplungsscheibe des Bremsmechanismus vorgesehen ist,
- die Kupplungsscheibe an der dem Schwungrad zugewandten Seite einen Bremsbelag aufweist,
- die Bremskraft zwischen dem Bremsbelag und dem Schwungrad über die Federelemente derart eingestellt ist, daß das Schwungrad bei dem aus dem elliptischen Bewegungsablauf resultierenden, ungleichmäßigen Antrieb gegenüber der Antriebswelle nicht vorauseilt.

Der Freilauf ermöglicht eine Übertragung eines Drehmoments von der Antriebswelle auf das Schwungrad bei einer Drehrichtung der Antriebswelle. Bei Unterbrechung der Drehmomentübertragung auf die Antriebswelle durch die trainierende Person bewirkt der Freilauf, daß das Schwungrad weiter rotiert, aber auf die Antriebswelle kein Drehmoment überträgt. Folglich werden die Standplatten des Ellipsentrainers nicht durch das Schwungrad angetrieben und eine Verletzungsgefahr bzw. eine als unangenehm empfundene Fremdbewegung werden vermieden. Der Freilauf umfasst einen Bremsmechanismus. Aufgrund des elliptischen Bewegungsablaufs wird das Schwungrad bei einer vollständigen Umdrehung der Drehachse unterschiedlich stark von der trainierenden Person angetrieben, was zu einem "Vorauseilen" des Schwungrads führt. Hierdurch wird das Training beeinträchtigt, da das Gefühl auftritt, zeitweise widerstandslos zu treten.

Zwischen dem Schwungrad und einer auf der Antriebswelle angeordneten Aufnahmescheibe ist eine Kupplungsscheibe vorgesehen, wobei die Kupplungsscheibe an der dem Schwungrad zugewandten Seite einen Bremsbelag, vorzugsweise aus Filz, aufweist. Die Aufnahmescheibe umfaßt Ausnehmungen zur Aufnahme von Federelementen, die vorzugsweise als Druckfedern ausgebildet sind. Die Federelemente drücken die Kupplungsscheibe mit dem Bremsbelag gegen das Schwungrad, wodurch eine Bremskraft auf das Schwungrad aufgebracht wird. Die Bremskraft bzw. Reibungskraft zwischen dem Bremsbelag und dem Schwungrad ist über die Federelemente derart eingestellt, daß das Schwungrad bei dem aus dem elliptischen Bewegungsablauf resultierenden, ungleichmäßigen Antrieb nicht vorauseilt. Außerdem wird dafür gesorgt, daß die Reibung zwischen dem Bremsbelag und der Schwungscheibe nicht zu einem abrupten Abstoppen der durch die Antriebswelle angetriebenen Standplatten führt.

Es ist zweckmäßig, daß der Bremsmechanismus als Rutschkupplung ausgebildet ist.

Hierdurch wird eine kostengünstige und besonders funktionssichere Realisierung des Bremsmechanismus erreicht.

Es ist von großem Vorteil, daß die Kupplungsscheibe einen in die Aufnahmescheibe greifenden Vorsprung zur Verhinderung einer Relativbewegung aufweist.

Nachfolgend wird die Erfindung anhand eines bevorzugten Ausführungsbeispiels in Verbindung mit der Zeichnung näher beschrieben. Dabei zeigen:
- Fig. 1: eine perspektivische Ansicht eines Ellipsentrainers von schräg hinten und
- Fig. 2: einen Längsschnitt durch den erfindungsgemäßen Bremsmechanismus.

Ein in der Zeichnung dargestelltes Trainingsgerät, ein sogenannter Ellipsentrainer, umfaßt einen Grundkörper 1, der im wesentlichen als Gehäuse ausgebildet ist, und der auf zwei quer zur Längsrichtung angeordneten Kufen 2, 3 steht.

Von dem Grundkörper 1 erstreckt sich nach oben bzw. schräg nach vorne eine Tragsäule 4 mit einer quer zu deren Längserstreckung angeordneten, im wesentlichen horizontal verlaufenden Lagerachse 5, an welcher Schwenklager bildende Ansätze 6, 7 schwenkbar gelagert sind.

Die Ansätze 6, 7 werden von Stangen 8, 9 durchsetzt, an deren Oberseite Handgriffe 10, 11 ausgebildet sind.

Das untere Ende der Stangen 8, 9 mündet in Schwenklager 12, 13, die mit Fußstangen 14, 15 schwenkbar verbunden sind, auf welchen Standplatten 16 angeordnet sind, die einen umlaufenden Rand 17 aufweisen, um einen auf der Standplatte 16 stehenden Fuß einer trainierenden Person zu führen bzw. ein unbeabsichtigtes seitliches Herabrutschen zu verhindern.

Das hintere Ende der Fußstangen 14 mündet wiederum in ein Schwenklager 18, welches an einem Hebelarm 19 ausgebildet ist, der um eine Drehachse 20 drehbar ist, so daß ein im Inneren des Grundkörpers 1 befindliches Schwungrad 21 angetrieben wird, auf das in von Standfahrrädern bekannter Weise eine steuerbare bzw. regelbare Wirbelstrombremse einwirkt, um eine bestimmte gewünschte Trainingsleistung vorgeben zu können.

Die Drehachse 20 verläuft horizontal und weist eine Riemenführung 22 auf. Das Schwungrad 21 ist auf einer Antriebswelle 23 angeordnet, die an einem Wellenende ebenfalls eine Riemenführung 24 umfaßt. Die beiden Riemenführungen 22, 24 sind drehfest mit der Drehachse 20 bzw. mit der Antriebswelle 23 verbunden. Um die Riemenführungen 22, 24 ist ein Antriebsriemen 25 geführt, die zusammen ein Riemengetriebe 26 bilden.

Zwischen dem Schwungrad 21 und der Riemenführung 24 ist ein Lagerabschnitt 27 zur Lagerung der Antriebswelle 23 vorgesehen, der aus zwei Kugellagern 28 besteht. Die Kugellager 28 sind durch Preßsitz fixiert, wobei das schwungradseitige Kugellager 28 an einem Wellenansatz 30 anliegt. Das Schwungrad 21 liegt ebenfalls an der dem Lagerabschnitt 27 abgewandten Seite an dem Wellenansatz 30 über einen Sicherungsring 31 an, wodurch eine axiale Verschiebung des Schwungrads 21 verhindert wird.

Zwischen der Antriebswelle 23 und dem Schwungrad 21 ist ein Freilauf 32 angeordnet. Bei dem Freilauf 32 handelt es sich um einen handelsüblichen Freilauf, der walzenartige Klemmkörper 33 zur Drehmomentübertragung in einem Käfig 34 aufweist. Die Außenfläche des Käfigs 34 ist drehfest mit dem Schwungrad 21 verbunden. Der Freilauf 32 ist axial in seiner Lage auf der Antriebswelle 23 durch Preßsitz festgelegt.

An dem Schwungrad 21 liegt an der dem Riemengetriebe 26 abgewandten Seite eine Kupplungsscheibe 35 an, wobei die Kupplungsscheibe 35 an der dem Schwungrad 21 zugewandten Seite einen aus Filz gebildeten Bremsbelag 36 aufweist. Der Bremsbelag 36 ist auf die Kupplungsscheibe 35 aufgeklebt.

An der schwungradseitigen Stirnseite der Antriebswelle 23 ist eine Aufnahmescheibe 37 mit vier Ausnehmungen 38 zur Aufnahme von jeweils einer Schraubenfeder 39 mittels einer zentralen Befestigungsschraube 40 angeschraubt. Die Ausnehmungen 38 sind auf der der Kupplungsscheibe 35 zugewandten Seite offen. Die Kupplungsscheibe 35 umfaßt einen Vorsprung 41, der in eine korrespondierende Ausnehmung 42 der Aufnahmescheibe 37 greift.

Zum Trainieren mit einem vorstehend beschriebenen Trainingsgerät steigt die trainierende Person mit je einem Fuß auf je eine der Standplatten 16 und erfaßt mit ihren Händen die Handgriffe 10, 11, wobei mit den Händen die Handgriffe 10, 11 einerseits in Richtung der Doppelpfeile 43 hin- und herbewegt werden, und anderseits über die Füße und die Standplatten 16 eine laufähnliche abwechselnde Tretbewegung bzw. Belastung links und rechts ausgeführt wird, so daß sich die um 180° gegeneinander versetzten Hebelarme 19 um die Drehachse 20 drehen und auf diese Weise über den Antriebsriemen 25 die Antriebswelle 23 antreiben.

Die Übertragung des Drehmoments von der Antriebswelle 23 auf das Schwungrad 21 erfolgt durch die Klemmkörper 33 des Freilaufs 32, die zwischen der treibenden Antriebswelle 23 und dem angetriebenen Schwungrad 21 angeordnet sind. Dreht sich die Antriebswelle 23 schneller als das Schwungrad 21, so werden die Klemmkörper 33 zwischen der Antriebswelle 23 und dem Käfig 34 festgeklemmt, was eine Mitnahme des Schwungrads 21 bewirkt. Dreht sich dagegen das Schwungrad 21 schneller als die Antriebswelle 23, so wird die Kraftübertragung unterbrochen.

Um ein das Training beeinträchtigendes Vorauseilen des Schwungrades 21 bei dem ungleichmäßigem Antrieb aufgrund des elliptischen Bewegungsablaufs zu unterbinden, drücken die Schraubenfedern 39 die Kupplungsscheibe 35 mit dem Bremsbelag 36 gegen das Schwungrad 21, wodurch das Schwungrad 21 abgebremst wird. Der Vorsprung 41 der Kupplungsscheibe 35 verhindert eine Relativbewegung zu der Aufnahmescheibe 37.

Wie bereits erwähnt, ist die Vorspannung der Schraubenfedern 39 so gewählt, daß das Schwungrad 21 bei ungleichmäßigem Antrieb nicht mehr zum Vorauseilen neigt, und gleichzeitig eine Verletzungsgefahr durch die beim Abstoppen der Antriebswelle 23 angetriebenen Standplatten 16 noch nicht gegeben ist.

## Patentansprüche

1. Trainingsgerät, insbesondere Ellipsentrainer,
a) umfassend je eine Standplatte (16) für den linken und rechten Fuß der trainierenden Person, die an je einer Fußstange (14, 15) angeordnet ist,
b) wobei das vordere Ende der Fußstangen (14, 15) über je ein Schwenklager (12, 13) schwenkbar mit je einer Stange (8, 9) verbunden ist, die ihrerseits oberhalb des Schwenklagers (12, 13) an einer Tragsäule (4) über je ein weiteres Schwenklager (6, 7) schwenkbar gelagert ist,
c) wobei oberhalb dieses weiteren Schwenklagers (6, 7) Handgriffe (10, 11) ausgebildet sind,
d) wobei das rückseitige Ende der Fußstangen (14, 15) über je ein drittes Schwenklager (18) schwenkbar mit je einem Hebelarm (19) verbunden ist,
e) wobei die zwei derartigen um 180° gegeneinander versetzten Hebelarme (19) an einer Drehachse (20) angreifen, die mit einer Antriebswelle (23) eines über eine Wirbelstrombremse abbremsbaren Schwungrads (21) verbunden ist,
**dadurch gekennzeichnet, daß**
f) zwischen der Antriebswelle (23) und dem Schwungrad (21) ein Freilauf (32) angeordnet ist,
g) der Freilauf (32) einen Bremsmechanismus (35, 36) zum Ausüben einer Bremskraft auf das Schwungrad (21) umfasst,
h) zwischen dem Schwungrad (21) und einer auf der Antriebswelle (23) angeordneten Aufnahmescheibe (37) mit darin aufgenommenen Federelementen (39) eine Kupplungsscheibe (35) des Bremsmechanismus vorgesehen ist,
i) die Kupplungsscheibe (35) an der dem Schwungrad (21) zugewandten Seite einen Bremsbelag (36) aufweist,
j) die Bremskraft zwischen dem Bremsbelag (36) und dem Schwungrad (21) über die Federelemente (39) derart eingestellt ist, daß das Schwungrad (21) bei dem aus dem elliptischen Bewegungsablauf resultierenden, ungleichmäßigen Antrieb gegenüber der Antriebswelle (23) nicht vorauseilt.

2. Trainingsgerät nach Anspruch 1, **dadurch gekennzeichnet, daß** der Bremsmechanismus (35, 36) als Rutschkupplung ausgebildet ist.

3. Trainingsgerät nach Anspruch 1, **dadurch gekennzeichnet, daß** der Bremsbelag (36) aus Filz gebildet ist.

4. Trainingsgerät nach Anspruch 1, **dadurch gekennzeichnet, daß** die Aufnahmescheibe (37) Ausnehmungen (38) zur Aufnahme der Federelemente (39) aufweist.

5. Trainingsgerät nach Anspruch 1, **dadurch gekennzeichnet, daß** die Federelemente (39) als Druckfedern ausgebildet sind.

6. Trainingsgerät nach Anspruch 1, **dadurch gekennzeichnet, daß** die Federelemente (39) die Kupplungsscheibe (35) mit dem Bremsbelag (36) gegen das Schwungrad (21) drücken.

7. Trainingsgerät nach Anspruch 1, **dadurch gekennzeichnet, daß** die Kupplungsscheibe (35) einen in die Aufnahmescheibe (37) greifenden Vorsprung (41) zur Verhinderung einer Relativbewegung aufweist.

## Claims

1. Exercise apparatus, in particular elliptical trainer,
a) comprising one platform (16) for the left foot and another platform (16) for the right foot of the exercising person, each of said platforms (16) being disposed at a foot bar (14, 15),
b) with the front end of the foot bars (14, 15), by means of one pivot bearing (12, 13) each, being pivotally connected to one bar (8, 9) each which, in turn, is pivotally connected to a supporting column (4) by means of another pivot bearing (6, 7) each above the pivot bearing (12, 13),
c) with handles (10, 11) being formed above this other pivot bearing (6, 7),
d) with the rear end of the foot bars (14, 15), by means of one third pivot bearing (18) each, being pivotally connected to one lever arm (19) each,
e) with the two lever arms (19), which are offset by 180°, being fastened to a rotating axle (20) which is connected to a drive shaft (23) of a flywheel (21) which can be decelerated by means of an eddy current brake,
**characterized in that**
f) a freewheel (32) is disposed between the drive shaft (23) and the flywheel (21),
g) the freewheel (32) comprises a braking mechanism (35, 36) by means of which a braking force may be applied to the flywheel (21),
h) a clutch disc (35) of the braking mechanism is provided between the flywheel (21) and a receiving disc (37) disposed on the drive shaft, with spring elements (39) being contained in said receiving disc (37),
i) the clutch disc is provided with a brake lining (36) on the side facing the flywheel (21),
j) the braking force between the brake lining (36) and the spring elements (39) of the flywheel (21) is set in a way that the flywheel (21) does not rotate ahead of the drive shaft (23) due to the nonuniform drive resulting from the elliptical movement.

2. Exercise apparatus according to claim 1, **characterized in that** the braking mechanism (35, 36) is configured as a slip clutch.

3. Exercise apparatus according to claim 1, **characterized in that** the brake lining (36) is made of felt.

4. Exercise apparatus according to claim 1, **characterized in that** the receiving disc (37) is provided with recesses (38) for receiving the spring elements (39).

5. Exercise apparatus according to claim 1, **characterized in that** the spring elements (39) are configured as compression springs.

6. Exercise apparatus according to claim 1, **characterized in that** the spring elements (39) press the brake lining (36) of the clutch disc (35) against the flywheel (21).

7. Exercise apparatus according to claim 1, **characterized in that** the clutch disc (35) is provided with a projection (41) which engages with the receiving disc (37) so as to prevent a relative movement.

## Revendications

1. Appareil d'entraînement, notamment appareil d'entraînement elliptique,
a) comprenant une plaque de pose (16) respective pour le pied gauche et droit de la personne s'entraînant, laquelle est disposée sur une barre de pied (14, 15),
b) l'extrémité avant des barres de pied (14, 15) étant reliée de manière pivotante par le biais d'un palier de pivotement (12, 13) à une barre (8, 9) qui est logée de manière pivotante de son côté au-dessus du palier de pivotement (12, 13) sur une colonne porteuse (4) par le biais d'un autre palier de pivotement (6, 7),
c) des poignées (10, 11) étant réalisées au-dessus de cet autre palier de pivotement (6, 7),
d) l'extrémité arrière des barres de pied (14, 15) étant reliée de manière pivotante par le biais d'un troisième palier de pivotement (18) à un bras de levier (19),
e) les deux bras de levier (19) de la sorte décalés l'un contre l'autre de 180° venant en prise sur un axe de rotation (20) qui est relié à un arbre d'entraînement (23) d'un volant (21) pouvant être freiné par le biais d'un frein à courants de Foucault,
**caractérisé en ce que**
f) une roue libre (32) est disposée entre l'arbre d'entraînement (23) et le volant (21),
g) la roue libre (32) comprend un mécanisme de freinage (35, 36) pour exercer une force de freinage sur le volant (21),
h) un disque d'embrayage (35) du mécanisme de freinage est prévu entre le volant (21) et un disque récepteur (37) disposé sur l'arbre d'entraînement (23) avec des éléments formant ressort (39) logés dans celui-ci,
i) le disque d'embrayage (35) présente une garniture de frein (36) sur le côté dirigé vers le volant (21),
j) la force de freinage entre la garniture de frein (36) et le volant (21) est réglée par le biais des éléments formant ressort (39) de telle sorte que le volant (21) ne soit pas en avance par rapport à l'arbre d'entraînement (23) lors de l'entraînement inégal, résultant du déroulement du mouvement elliptique.

2. Appareil d'entraînement selon la revendication 1, **caractérisé en ce que** le mécanisme de freinage (35, 36) est réalisé comme un accouplement à friction.

3. Appareil d'entraînement selon la revendication 1, **caractérisé en ce que** la garniture de frein (36) est constituée de feutre.

4. Appareil d'entraînement selon la revendication 1, **caractérisé en ce que** le disque récepteur (37) présente des évidements (38) pour recevoir les éléments formant ressort (39).

5. Appareil d'entraînement selon la revendication 1, **caractérisé en ce que** les éléments formant ressort (39) sont réalisés comme des ressorts de compression.

6. Appareil d'entraînement selon la revendication 1, **caractérisé en ce que** les éléments formant ressort (39) pressent le disque d'embrayage (35) avec la garniture de frein (36) contre le volant (21).

7. Appareil d'entraînement selon la revendication 1, **caractérisé en ce que** le disque d'embrayage (35) présente une saillie (41) venant en prise dans le disque récepteur (37) pour empêcher un mouvement relatif.
